# EUROPÄISCHE PATENTSCHRIFT

(11) **EP 1 135 256 B1**
(45) Veröffentlichungstag und Bekanntmachung des Hinweises auf die Patenterteilung: **14.08.2002**
(21) Anmeldenummer: 99964399.2
(22) Anmeldetag: 03.12.1999
(51) Int. Cl.: B41F 13/02, B65H 23/188

(54) **VERFAHREN ZUR REGELUNG EINES REGISTERS**
METHOD FOR ADJUSTING A REGISTER
PROCEDE DE REGULATION D'UN REGISTRE

(30) Priorität: 04.12.1998 DE 19856230
(43) Veröffentlichungstag der Anmeldung: 26.09.2001
(73) Patentinhaber: Koenig & Bauer Aktiengesellschaft, 97080 Würzburg (DE)
(72) Erfinder: GLÖCKNER, Erhard, Herbert, D-97246 Eibelstadt (DE)
(86) Internationale Anmeldenummer: DE9903882
(87) Internationale Veröffentlichungsnummer: WO0034042

(56) Entgegenhaltungen:
- EP-A- 0 914 944
- WO-A-98/18626

## Beschreibung

Die Erfindung betrifft ein Verfahren zur Regelung eines Registers entsprechend dem Oberbegriff des Anspruches 1.

Durch die DE 295 01 373 U1 ist eine Vorrichtung bekannt, bei welcher zwischen dem zweiten und dritten Doppeldruckwerk einer vier Doppeldruckwerke aufweisenden Rotationsdruckmaschine zwei Bildstellrollen angeordnet sind.

Diese Bildstellrollen sind frei drehbar an schwenkbaren Hebeln gelagert. Nach dem vierten Doppeldruckwerk ist ein Lesekopf zum Abtasten von Registermarken · angeordnet, welcher mit einer Regeleinrichtung in Verbindung steht. Diese Regeleinrichtung liefert aus einem Soll-Istvergleich Signale, mit denen eine Betätigungseinrichtung zum Anstellen der Bildstellrollen beaufschlagt wird.

Die DE 26 13 600 A1 offenbart eine Drehzahlregelung einer Druckmaschine, bei der Leitwalzen in Abhängigkeit der Bahnspannung geregelt werden.

Der Erfindung liegt die Aufgabe zugrunde, ein Verfahren zur Regelung eines Registers zu schaffen.

Diese Aufgabe wird erfindungsgemäß durch die Merkmale des Anspruches 1 gelöst.

Die durch die Erfindung erzielbaren Vorteile bestehen insbesondere darin, daß vorhandene Antriebsmotoren der Zylinder bzw. der Druckwerke zur Regelung des Farbregisters verwendet werden. Auch sind bildabtastende Sensoren nicht nötig. Als Eingangsgröße für die Regelung dient die Bahnspannung, die mittels einfach aufgebauter Sensoren erfaßt wird.

Es ist bekannt, daß vor allem bei Rollenwechslern, aber auch bei der laufenden Produktion merkbare Registerabweichungen in Laufrichtung auftreten können, die ohne Registerregelung erst nach längerer Laufzeit wieder verschwinden.

Die Ursache dafür sind Bahnspannungsänderungen zwischen den einzelnen Druckstellen, z. B. beim Durchlauf des Klebers (2 Papierdicken plus Klebefolie) oder bei Änderung der Wassergebung.

Um das Fan-out-Verhalten von 8er Türmen zu kompensieren, werden sog. Bildbahnregler eingesetzt.

Wird nun z. B. das Bildbahnregelrädchen in der Mitte der Papierbahn so präpariert - z. B. durch Dehnungsmeßstreifen am Tragarm - daß es als Kraftaufnehmer fungieren kann, ergibt sich eine einfache Möglichkeit, damit das Farbregisterverhalten der Druckeinheit zu beeinflussen. Man braucht nur dafür zu sorgen, daß während der Produktion die Kraft an dem Bildbahnrädchen konstant gehalten wird. Dabei ist es ohne Belang, wie groß die Kraft ist. Es muß nur ein ausreichend sicheres Meßsignal (z. B. 1-10 V oder 4-20 mA) durch die Anstellung erzeugt werden.

Die Konstanthaltung der Kraft geschieht durch Drehung der jeweiligen Druckwerke - konstante Bahnspannung bei gleicher Feuchtung ergibt gleiches Farbregister.

Da nur die relative Abweichung der Kraft für die Registerregelung wichtig ist, kann diese Art Regelung bei allen für die Produktion ausreichenden Bahnspannungen, bei allen eingesetzten Papieren und bei allen Produktionsgeschwindigkeiten eingesetzt werden.

Der Drucker muß nur den Sollwert für das zu vergleichende Kraftsignal freigeben, wenn seine Qualtitätsstufe erreicht ist (z. B. durch Schließen der Makulaturweiche).

Ein Ausführungsbeispiel der Erfindung ist in der Zeichnung dargestellt und wird im folgenden näher beschrieben.

Die Zeichnung zeigt die schematische Darstellung der Druckeinheiten mit Vorrichtungen zur Korrektur des Registers

Eine Rollenrotationsdruckmaschine weist z. B. einen Achterturm mit vier übereinander angeordneten Druckeinheiten 01; 02; 03; 04 in Brückenbauweise auf. Jede der vier Druckeinheiten 01 bis 04 ist mit zwei eine Materialbahn, z. B. Papierbahn 06 bedruckenden Übertragungszylindern, z. B. Gummizylindern 07; 08 versehen. Jedem Gummizylinder 07; 08 ist ein Formzylinder, z. B. Plattenzylinder 09; 10 zugeordnet. Die Plattenzylinder 09; 10 arbeiten mit nicht dargestellten Farb- und Feuchtmittelzuführeinrichtungen zusammen. Die Produktionsrichtung der Papierbahn 06 führt von der unteren Druckeinheit 01 in Richtung obere Druckeinheit 04.

Die Gummizylinder 07; 08 bedrucken die Bahn und bilden so jeweils eine Druckstelle, d. h. eine Brückendruckeinheit weist zwei Druckstellen und der Achterturm acht Druckstellen auf.

Es können auch Druckeinheiten mit einem Druckwerk mit Druckzylinder verwendet werden. Eine Druckeinheit kann also aus zwei Druckwerken (blanket to blanket) oder einem Druckwerk mit einem Gegendruckzylinder bestehen.

Auf jeder Seite 12; 13 der Papierbahn 06 und in Produktionsrichtung gesehen, ist vor jeder Druckeinheit 02; 03; 04, außer der Druckeinheit 01, ein Stellwerk II; III; IV mit einer Anzahl n bzw. m voneinander beabstandeter Stellelemente bzw. Gegenstellelemente vorgesehen.

Ein vor der Druckeinheit 02 befindliches Stellwerk II weist auf einer ersten Seite 12 der Papierbahn 06 eine Anzahl Stellelemente, z. B. ein Stellelement 14, auf. Auf der zweiten Seite 13 der Papierbahn 06 sind eine Anzahl Gegenstellelemente, z. B. zwei Gegenstellelemente 16 angeordnet. Die Gegenstellelemente 16 sind z. B. im Abstand a2 (a2 = halbe Breite der Papierbahn 06) voneinander und im Abstand a2/2 von einer Seitenkante der Papierbahn 06 angeordnet. Das Stellelement 14 ist um einen Abstand a2/2 zu den beiden Gegenstellelementen 16 versetzt, d. h. ist mittig zwischen beiden Gegenstellelementen 16 angeordnet.

Alle genannten Stellelemente 14 und Gegenstellelemente 16 der Stellwerke II bis IV können jeweils als auf einer Spindel frei drehbare, aus farbabstoßendem Material bestehende oder damit überzogene Stellrollen und Gegenstellrollen ausgebildet sein.

Die Verstellung der Spindeln kann z. B. mittels zweier scherenartiger Verstellvorrichtungen 17 synchron erfolgen, welche jeweils aus zwei schwenkbar miteinander verbundenen zweiarmigen Hebeln bestehen, deren Schwenkpunkt 18 jeweils in einem Seitengestell gelagert ist. Ein Paar von Arbeitshebeln nimmt jeweils die Enden der Spindeln auf, während ein Paar von Antriebshebeln jeweils mit einem Antrieb verbunden ist. Der Antrieb kann jeweils z. B. aus einem pneumatischen Arbeitszylinder 19 bestehen.

Diese Verstellvorrichtung weist jeweils einen Sensor 21 zur Messung der auf die Stellelemente wirkenden Kraft auf, d. h. der Sensor 21 dient zur Messung der Bahnspannung.

Als Sensor 21 zur Ermittlung der Bahnspannung können aber auch andere bekannte Vorrichtungen, z. B. Tänzerwalzen, zur Messung einer Lagerkraft vorgesehen sein.

Der Antrieb der Druckeinheiten 01 bis 04 erfolgt jeweils mittels eines beispielsweise winkellagegeregelten Motors 22; 23; 24; 26.

Auch kann jedem aus Gummizylinder 07; 08 und Plattenzylinder 09; 10 bestehenden Zylinderpaar ein eigener Motor oder jedem Zylinder 07 bis 10 ein eigener Motor zugeordnet sein.

Die Motoren 22; 23; 24; 26 sind drehzahlgeregelt und/oder winkellagegeregelt.

Zur Regelung des Registers des Druckbildes wird ein Ausgangssignal des jeweiligen, die Bahnspannung ermittelnden Sensors 21, d. h. ein Ist-Wert der Bahnspannung, einem Rechner 27 zugeführt. Der Rechner 27 vergleicht diesen Ist-Wert mit einem vorgegebenen

Soll-Wert und gibt bei Überschreitung einer zulässigen Toleranz ein Signal zur Veränderung einer Drehzahl und/oder Winkellage einer ersten Druckstelle relativ zu einer zweiten Druckstelle. Erste und zweite Druckstelle sind, auf die Produktionsrichtung bezogen, nacheinander angeordnet.

Sensoren 21, Rechner 27 und Motoren 22; 23, 24; 26 sind beispielsweise mittels eines Bussystemes verbunden.

Die Regelung des Registers kann auch nur zeitweise, vorzugsweise unmittelbar vor und nach einem Rollenwechsel aktiviert werden.

### Bezugszeichenliste

- 01: Druckeinheit
- 02: Druckeinheit
- 03: Druckeinheit
- 04: Druckeinheit
- 05: -
- 06: Papierbahn
- 07: Gummizylinder (01 bis 04)
- 08: Gummizylinder (01 bis 04)
- 09: Plattenzylinder (01 bis 04)
- 10: Plattenzylinder (01 bis 04)
- 11: -
- 12: Seite, erste (06)
- 13: Seite, zweite (06)
- 14: Stellelement (II)
- 15: -
- 16: Gegenstellelement (II)
- 17: Verstellvorrichtung
- 18: Schwenkachse (17)
- 19: Arbeitszylinder (54)
- 20: -
- 21: Sensor
- 22: Motor
- 23: Motor
- 24: Motor
- 25: -
- 26: Motor
- 27: Rechner
- 28: Bussystem

- II, III, IV: Stellwerk

## Patentansprüche

1. Verfahren zur Regelung eines Registers in einer Rollenrotationsdruckmaschine, wobei ein Ist-Wert für eine Bahnspannung ermittelt wird und ein Soll-Wert mit einer zulässigen Toleranz für die Bahnspannung festgelegt wird und wobei bei Abweichung des Ist-Wertes von dem Soll-Wert eine Drehzahl und/oder eine Winkellage von mindestens einem Zylinder (09; 10) einer ersten Druckstelle relativ zu mindestens einem Zylinder (09; 10) einer zweiten Druckstelle verändert wird.

2. Verfahren nach Anspruch 1, **dadurch gekennzeichnet, daß** die Druckstellen als Brückendruckeinheiten ausgebildet sind.

3. verfahren nach Anspruch 1, **dadurch gekennzeichnet, daß** die Bahnspannung zwischen zwei Druckstellen ermittelt wird.

4. Verfahren nach Anspuuch 1, **dadurch gekennzeichnet, daß** die Regelung nur·zeitweise, vorzugsweise vor und nach einem Rollenwechsel aktiviert wird.

5. Verfahren nach Anspruch 1, **dadurch gekennzeichnet, daß** als Sensor zur Ermittlung der Bahnspannung ein Kontaktelement eines Bildbahnreglers verwendet wird.

## Claims

1. Method of adjusting a register in a web-fed rotary printing machine, an actual value for a web tension being determined and a desired value with a permissible tolerance for the web tension being defined, and, in the event of deviation of the actual value from the desired value, a speed and/or an angular position of at least one cylinder (09; 10) of a first printing point being changed relative to at least one cylinder (09; 10) of a second printing point.

2. Method according to Claim 1, **characterized in that** the printing points are constructed as bridge-type press units.

3. Method according to Claim 1, **characterized in that** the web tension is determined between two printing points.

4. Method according to Claim 1, **characterized in that** the adjustment is activated only from time to time, preferably before and after a reel change.

5. Method according to Claim 1, **characterized in that** a contact element of an image tracking adjuster is used as the sensor for determining the web tension.

## Revendications

1. Procédé de régulation d'un registre dans une machine à imprimer rotative à rouleaux, une valeur réelle d'une tension de bande étant déterminée et une valeur de consigne étant fixée, avec une tolérance admissible, pour la tension de bande et, en cas d'écart entre la valeur réelle et la valeur de consigne, une vitesse de rotation et/ou une position angulaire d'au moins un cylindre (09; 10) d'un premier point d'impression étant modifiée par rapport à au moins un cylindre (09; 10) d'un deuxième point d'impression.

2. Procédé selon la revendication 1, **caractérisé en ce que** les points d'impression sont réalisés sous la forme d'unités d'impression en point.

3. Procédé selon la revendication 1, **caractérisé en ce que** la tension de bande est déterminée entre deux points d'impression.

4. Procédé selon la revendication 1, **caractérisé en ce que** la régulation n'est activée que par moments, de préférence avant et après un changement de rouleau.

5. Procédé selon la revendication 1, **caractérisé en ce que** l'on utilise comme capteur pour la détermination de la tension de bande un élément à contact d'un régulateur de piste d'image ou bande de projection.
